# FASCICULE DE BREVET EUROPEEN

(11) **EP 1 860 035 B1**
(45) Date de publication et mention de la délivrance du brevet: **01.07.2009**
(21) Numéro de dépôt: 07360022.3
(22) Date de dépôt: 25.05.2007
(51) Int. Cl.: B65D 19/12, B65D 88/52

(54) **Dispositif de verrouillage amovible en position redressée d'un montant et conteneur comportant de tels dispositifs**
Vorrichtung zur lösbaren Verriegelung eines Pfostens in aufgerichteter Position und Behälter mit einer solchen Vorrichtung
Device for removably locking a post in an upright position and container comprising such device

(30) Priorité: 26.05.2006 FR 0651924
(43) Date de publication de la demande: 28.11.2007
(73) Titulaire: Industrie de Thermoformage et Mécano Soudure (Société Anonyme), 25110 Baume les Dames (FR)
(72) Inventeur: Sainton, André, 94150 Rungis (FR); Maillard, Eric, 25220 Arcier (FR)
(74) Mandataire: Nuss, Pierre

(56) Documents cités:
- DE-A1- 2 903 368
- FR-A- 1 379 222
- FR-A1- 2 732 668
- GB-A- 910 606
- US-A1- 2003 127 456

## Description

La présente invention concerne le domaine des équipements de stockage et de conditionnement, en particulier des conteneurs pour le transport ou la manipulation groupé(e), de produits, de composants ou de pièces, notamment de composants ou d'ensembles utiles pour la fabrication de machines ou de véhicules, en particulier à la chaîne.

L'invention a pour objet un dispositif pour le verrouillage d'un montant d'un tel conteneur, ainsi qu'un conteneur dont les montants (qui soutiennent les parois latérales) sont équipés de tels dispositifs de verrouillage amovible en position relevée ou redressée.

Le point commun des différentes déclinaisons de conteneurs évoqués ci-dessus est de pouvoir être repliés à vide, pour limiter leur encombrement.

A cet effet, ces conteneurs possèdent des montants repliables qui peuvent être généralement pivotés entre une position redressée ou relevée, dans laquelle ils servent de supports aux parois latérales délimitant le volume intérieur utile du conteneur, et une position repliée de non-utilisation et de rangement, en particulier en vue de leur transport en retour à vide.

Des conteneurs de ce type sont, à titres d'exemples, connus des documents suivants : FR-A-2 732 668, EP-A-1 201 549 et demande de brevet européen n° 05360041.7 du 17 octobre 2005.

Ces conteneurs connus comportent en particulier, au niveau de chaque montant, un dispositif de verrouillage amovible en position redressée de ce montant rabattable ou repliable. Ils sont généralement à embase à structure plane et à pourtour carré ou rectangulaire et pourvus de quatre montants assemblés de manière pivotante par leurs extrémités inférieures respectives avec ladite embase, chacun au niveau d'un coin de cette dernière. Ces montants peuvent être déplacés en pivotement entre une position redressée dans laquelle ils sont sensiblement positionnés perpendiculairement au plan de l'embase et une position repliée ou rabattue le long d'un bord latéral de l'embase, dans laquelle ils sont inclinés en direction de l'embase ou disposés parallèlement à celle-ci, en reposant éventuellement sur ladite embase par leur extrémité libre. Le dispositif de verrouillage évoqué ci-dessus est constitué par deux moyens complémentaires coopérant par engagement mutuel pour bloquer ou verrouiller automatiquement le montant auquel il est associé, en position redressée de ce dernier, un desdits moyens étant solidaire du montant et l'autre desdits moyens étant solidaire de l'embase, ledit blocage ou verrouillage pouvant être libéré par action sur l'un au moins desdits deux moyens.

Dans certaines applications, ces dispositifs de verrouillage connus montrent leurs limites, ce du fait de la fourniture d'une unique possibilité d'interconnexion ou d'engagement mutuel des deux moyens complémentaires et donc d'une unique position de verrouillage.

Il est donc obligatoire d'amener le montant concerné exactement dans sa position de verrouillage pour que l'effet de blocage soit obtenu, ce qui peut se révéler fastidieux, en cas de répétition fréquente et/ou de déformation du montant et/ou de l'embase concerné(e)(s).

De plus, tous les efforts tendant à solliciter les montants en-dehors de leur position verrouillée sont repris au niveau d'une unique interface de contact entre les deux moyens complémentaires. Par conséquent, cette interface doit être dimensionnée en adéquation avec cette reprise d'effort, ce qui entraîne des amplitudes de manoeuvre importantes au verrouillage et au déverrouillage.

Enfin, la présence d'une unique interface d'interconnexion ou d'engagement mutuel aboutira forcément à la subsistance d'un jeu en position verrouillée, notamment après une certaine période d'utilisation du conteneur, ce qui peut rendre le gerbage desdits conteneurs délicat et risqué.

La présente invention a notamment pour objet de surmonter au moins certains des inconvénients précités.

A cet effet, la présente invention a pour principal objet un dispositif de verrouillage amovible en position redressée d'un montant rabattable ou repliable d'un conteneur, tel qu'évoqué ci-dessus, ce dispositif étant caractérisé en ce que chaque moyen complémentaire comporte au moins deux dents ou crans fournissant par coopération, en fonction de leur configuration d'engagement mutuel, au moins deux positions verrouillées ou bloquées en pivotement distinctes pour le montant concerné, dont l'une correspond à sa position redressée et dont l'autre ou les autres correspond(ent) à une ou des position(s) proche(s) de cette position redressée, mais décalée(s) en direction de la position repliée de ce montant.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
la figure 1 est une vue partielle en perspective d'un montant d'un conteneur à l'état replié, montrant les deux moyens complémentaires du dispositif de verrouillage associé à ce montant ;
la figure 2 est une vue partielle en perspective du montant de la figure 2, ledit montant étant presque en position relevée et les deux moyens complémentaires coopérant partiellement ;
la figure 3 est une vue partielle en perspective du montant des figures 1 et 2, ledit montant étant dans sa position relevée ou redressée avec coopération avec engagement mutuel complet des deux moyens complémentaires ;
la figure 4 est une vue en élévation latérale d'un dispositif de verrouillage en position redressée du montant, selon une variante de réalisation de l'invention, et,
la figure 5 est une vue en élévation latérale de l'ensemble [montant / dispositif de verrouillage / pied du conteneur] représenté sur la figure 3.

Les figures 1 à 4 représentent un dispositif 1 de verrouillage amovible en position redressée d'un montant 3 rabattable ou repliable, appartenant à un conteneur 4 à embase 5 à structure plane et à pourtour carré ou rectangulaire.

Ce conteneur 4 est pourvu de quatre montants 3 assemblés de manière pivotante par leurs extrémités inférieures respectives avec ladite embase 5, chacun au niveau d'un coin de cette dernière, et peuvent être déplacés en pivotement entre une position redressée (figures 3 et 4) dans laquelle les montants sont sensiblement positionnés perpendiculairement au plan de l'embase et une position repliée ou rabattue le long d'un bord latéral de l'embase, dans laquelle ces montants sont inclinés en direction de l'embase ou disposés parallèlement à celle-ci, en reposant éventuellement sur ladite embase par leur extrémité libre (figure 1).

Ce dispositif de verrouillage 1 est constitué par deux moyens complémentaires 2 et 2' coopérant par engagement mutuel pour bloquer ou verrouiller automatiquement le montant 3 auquel il est associé, lorsqu'il est en position redressée. Un desdits moyens 2, 2' est solidaire dudit montant 3 et l'autre desdits moyens est solidaire de l'embase 5, le blocage ou verrouillage en position redressée pouvant être libéré par action sur l'un au moins desdits deux moyens 2 et 2'.

Conformément à l'invention, chaque moyen complémentaire 2, 2' comporte au moins deux dents ou crans 6, 6' fournissant par coopération, en fonction de leur configuration d'engagement mutuel, au moins deux positions verrouillées ou bloquées en pivotement distinctes pour le montant 3 concerné, dont l'une correspond à sa position redressée et dont l'autre ou les autres correspond(ent) à une ou des position(s) proche(s) de cette position redressée, mais décalée(s) en direction de la position repliée de ce montant 3.

Ainsi, les efforts de maintien du montant 3 considéré sont réparties sur au moins deux interfaces de contact entre dents ou crans 6 et 6', ces dernier(e)s pouvant présenter une taille plus faible (donc une structure plus massive et plus résistante) tout en garantissant un calage sûr et sans jeu à l'état verrouillé.

De plus, la présence sur chaque moyen 2, 2' d'au moins deux, préférentiellement de plusieurs, dents ou crans, permettent de définir au moins une (préférentiellement plusieurs) position(s) de verrouillage intermédiaires. Ces positions intermédiaires sécurisées peuvent éventuellement être occupées temporairement par le montant 3 considéré, par exemple après une première opération ou un premier mouvement de redressement, un mouvement supplémentaire de pivotement final pouvant amener ultérieurement ledit montant 3 dans sa position redressée, également verrouillée (position normale d'utilisation de gerbage).

Selon une première caractéristique de l'invention, l'un des deux moyens complémentaires 2, 2' mutuellement coopérants comporte une pièce 7 qui est mobile par rapport à son corps support 3 ou 5 et porte les dents ou crans 6, 6', cette pièce mobile 7 étant sollicitée élastiquement vers une position dans laquelle ses dents ou crans 6, 6' viennent automatiquement en engagement ou en prise avec les dents ou crans 6', 6 de l'autre moyen 2', 2 lorsque le montant 3 considéré arrive par pivotement à proximité de sa position redressée, le nombre de dents ou de crans 6 et 6' mutuellement en prise augmentant au fur et à mesure que ledit montant 3 se rapproche de cette position redressée, en étant maximum dans cette dernière.

De manière préférée, le dispositif 1 comporte un moyen fixe et un moyen mobile (relativement par rapport à son support correspondant) et ces moyens complémentaires mutuellement coopérants 2 et 2' forment ensemble un mécanisme du type cliquet/rochet, le moyen 2 ou 2' formant cliquet présentant une pièce 7 mobile en translation par rapport à son support et portant au moins deux dents ou crans 6 ou 6' au niveau de son extrémité dirigée vers l'autre moyen 2' ou 2 et ce dernier moyen complémentaire 2' ou 2 formant rochet et portant également au moins deux dents ou crans 6' ou 6, ces deux séries de dents ou crans 6 et 6' pouvant défiler relativement l'une par rapport à l'autre, avec définition d'une pluralité de positions d'encliquetage discrètes par enclenchement élastique, un nombre croissant de dents ou de crans 6, 6' venant mutuellement en prise au fur et à mesure que le montant considéré 3 se rapproche de sa position redressée.

Conformément à un mode de réalisation pratique préféré, ressortant des différentes figures des dessins annexés, l'un au moins des deux moyens complémentaires coopérants 2 et 2' comporte une pièce dentée ou cranté mobile 7. De plus, les dents ou crans 6, 6' de chacun des deux moyens mutuellement coopérants 2 et 2' présentent préférentiellement des formes triangulaires définissant, d'une part, au moins deux flancs inclinés 8 destinés à venir en appui contre les flancs inclinés 8 opposés respectifs des dents ou crans 6', 6 de l'autre moyen 2 ou 2' et, d'autre part, au moins deux flancs 8' sensiblement droits ou verticaux destinés à venir en appui contre les flancs droits ou verticaux 8' opposés respectifs des dents ou crans 6', 6 de l'autre moyen 2 ou 2', ce lorsque lesdits deux moyens complémentaires 2 et 2' sont mutuellement coopérants avec engagement réciproque dans une position d'encliquetage sous sollicitation élastique. La totalité des flancs 8, 8' des dents ou crans 6, 6' de chacun des moyens 2 et 2' étant en appui intime sur les flancs 8, 8' des dents ou crans 6, 6' de l'autre moyen 2' ou 2 de l'autre moyen 2' ou 2 en position redressée du montant 3 concerné.

Selon une première variante de réalisation de l'invention, et comme le montre la figure 4 des dessins annexés, le moyen 2' solidaire du montant 3 comporte une pièce 7 mobile en translation dans la direction longitudinale X de ce montant 3, qui porte, à son extrémité dirigée vers l'autre moyen 2 en position redressée dudit montant 3, plusieurs dents 6' et qui est sollicitée élastiquement vers cet autre moyen 2 et en ce que le second moyen 2 est rapporté de manière fixe ou formé sur une extension ou un prolongement vertical(e) 9 d'un coin de l'embase 5, avec des dents 6 qui sont dirigées vers le moyen 2' solidaire du montant 3 considéré en position redressée et présentent une disposition inversée par rapport à celle des dents 6' de la pièce mobile 7 du moyen 2' solidaire du montant 3.

Selon une seconde variante de réalisation de l'invention, représentée sur les figures 1 à 3 des dessins annexés, le moyen 2 solidaire de l'embase 5 comporte une pièce 7 qui est montée mobile en translation sur un prolongement ou une extension vertical(e) 9 d'un coin de ladite embase 5, qui porte plusieurs dents 6 à son extrémité dirigée vers l'autre moyen coopérant 2' solidaire du montant 3 concerné, en position redressée de ce dernier, et qui est sollicitée élastiquement en direction de ce moyen 2 et en ce que cet autre moyen coopérant 2' est rapporté de manière fixe ou formé sur le montant 3 concerné, avec des dents 6' dirigées vers la pièce mobile 7 du moyen 2 solidaire de l'embase 5 en position redressée du montant 3 et présentant une disposition inversée par rapport à celle des dents 6 de ladite pièce mobile 7.

L'extension 9 peut par exemple être obtenue par découpe et pliage et être solidarisée à l'embase par soudage.

De manière avantageuse, le prolongement ou l'extension 9 de l'embase 5 comportant l'un 2 des deux moyens complémentaires coopérants 2, 2' se présente sous la forme d'une portion de profilé à section en U dans laquelle le montant 3 concerné est assujetti par l'intermédiaire d'une liaison pivot 10, les ailes 9', 9" opposées du profilé à section en U 9 étant dirigées ou s'étendant parallèlement à l'un des côtés de l'embase 5 et ledit moyen 2 étant rapporté ou formé sur l'aile intérieure 9" de ladite portion 9 de profilé à section en U.

En particulier, et comme le montre la figure 4 des dessins, les dents 6 du moyen 2 solidaire de l'embase 5 peuvent être découpées dans le bord supérieur de l'aile intérieure 9" de la portion 9 de profilé à section en U formant un prolongement ou une extension de l'embase 5.

En fonction de la disposition et de la réalisation de la pièce mobile 7, le déplacement de cette dernière se fera à la main (soulèvement) ou au pied (appui).

A cet effet, la pièce mobile 7 est pourvue d'un organe d'entraînement 11 pouvant être actionné par un opérateur, par exemple avec son pied ou sa main, et permettant de déplacer ladite pièce 7 à l'encontre de sa sollicitation élastique, en particulier pour l'extraire d'une position d'encliquetage et désengager ses dents 6, 6' des dents 6', 6 du moyen complémentaire coopérant 2, 2' fixe, et notamment autoriser le montant 3 concerné à être pivoté en direction de la position repliée.

Dans une forme de réalisation avantageuse de l'invention, le moyen 2 ou 2' comportant la pièce mobile 7 consiste en un manchon, formé par repliement ou rapporté au niveau du montant 3 ou de l'embase 5, dans lequel est monté coulissant un corps allongé 7' terminé par une tête 7" dentée, qui forment ensemble ladite pièce mobile 7, un organe élastique 13 du type ressort sollicitant ledit corps 7' dans une position de coulissement extrême.

Comme le montre schématiquement la figure 4, le corps allongé 7' profilé et coulissant peut par exemple comporter une découpe 14, allongée dans la direction de coulissement, dans laquelle est monté un ressort de compression 13 qui prend appui sur une butée 15 solidaire du manchon 12.

Comme le met en évidence une comparaison des figures 1 à 3 avec la figure 4, les dents ou crans 6, 6' peuvent être disposés selon un alignement rectiligne (figures 1 à 3) ou sur une surface courbe (figure 4).

La présente invention a également pour objet un conteneur 4 à embase 5 en forme de palette et à montants 3 rabattables ou repliables, éventuellement ensemble avec des portions de parois latérales dudit conteneur, ce conteneur comportant quatre montants situés au niveau et s'étendant à partir des quatre coins ou angles de ladite embase.

Ce conteneur 4 est caractérisé en ce qu'à chaque montant 3 est associé un dispositif de verrouillage 1 tel que décrit ci-dessus et représenté aux figures annexées.

L'embase 5 présente avantageusement, au niveau de ses coins et en combinaison avec les prolongements 9 servant de sites de montage avec pivotement aux montants 3 repliables, des ergots 16 qui autorisent un gerbage par superposition de deux conteneurs 4 en configuration d'utilisation (montants redressée) et à vide (montants repliés).

Le gerbage avec calage de deux conteneurs 4 avec leurs montants redressés est obtenu par engagement des ergots 16 dans des coupelles 16' présentes au niveau des extrémités supérieures libres desdits montants 3.

Le gerbage avec calage de deux conteneurs 4 avec leurs montants 3 repliés (tel que dans la figure 1), peut être réalisé par engagement des ergots 16 dans l'extrémité supérieure ouverte du profilé 9 en U.

De tels pieds sont également décrits et représentés dans les documents évoqués en introduction à la présente.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif de verrouillage amovible en position redressée d'un montant rabattable ou repliable, appartenant à un conteneur à embase à structure plane et à pourtour carré ou rectangulaire, ce conteneur (4) étant pourvu de quatre montants (3) assemblés de manière pivotante par leurs extrémités inférieures respectives avec ladite embase (5), chacun au niveau d'un coin de cette dernière, et pouvant être déplacés en pivotement entre une position redressée dans laquelle les montants sont sensiblement positionnés perpendiculairement au plan de l'embase et une position repliée ou rabattue le long d'un bord latéral de l'embase, dans laquelle ces montants sont inclinés en direction de l'embase ou disposés parallèlement à celle-ci, en reposant éventuellement sur ladite embase par leur extrémité libre, ledit dispositif (1) de verrouillage étant constitué par deux moyens complémentaires (2, 2') coopérant par engagement mutuel pour bloquer ou verrouiller automatiquement le montant auquel il est associé, en position redressée de ce montant, un desdits moyens étant solidaire du montant et l'autre desdits moyens étant solidaire de l'embase, ledit blocage ou verrouillage pouvant être libéré par action sur l'un au moins desdits deux moyens,
dispositif (1) **caractérisé en ce que** chaque moyen complémentaire (2, 2') comporte au moins deux dents ou crans (6, 6') fournissant par coopération, en fonction de leur configuration d'engagement mutuel, au moins deux positions verrouillées ou bloquées en pivotement distinctes pour le montant (3) concerné, dont l'une correspond à sa position redressée et dont l'autre ou les autres correspond(ent) à une ou des position(s) proche(s) de cette position redressée, mais décalée(s) en direction de la position repliée de ce montant (3).

2. Dispositif selon la revendication 1, **caractérisé en ce qu'**au moins l'un des deux moyens complémentaires (2, 2') mutuellement coopérants comporte une pièce (7) qui est mobile par rapport à son corps support (3 ou 5) et porte les dents ou crans (6, 6'), cette pièce mobile (7) étant sollicitée élastiquement vers une position dans laquelle ses dents ou crans (6, 6') viennent automatiquement en engagement ou en prise avec les dents ou crans (6', 6) de l'autre moyen (2', 2) lorsque le montant (3) considéré arrive par pivotement à proximité de sa position redressée, le nombre de dents ou de crans (6 et 6') mutuellement en prise augmentant au fur et à mesure que ledit montant (3) se rapproche de cette position redressée, en étant maximum dans cette dernière.

3. Dispositif selon l'une quelconque des revendications 1 et 2, **caractérisé en ce que** les deux moyens complémentaires mutuellement coopérants (2 et 2') forment ensemble un mécanisme du type cliquet/rochet, le moyen (2 ou 2') formant cliquet présentant une pièce (7) mobile en translation par rapport à son support et portant au moins deux dents ou crans (6 ou 6') au niveau de son extrémité dirigée vers l'autre moyen (2' ou 2) et ce dernier moyen complémentaire (2' ou 2) formant rochet et portant également au moins deux dents ou crans (6' ou 6), ces deux séries de dents ou crans (6 et 6') pouvant défiler relativement l'une par rapport à l'autre, avec définition d'une pluralité de positions d'encliquetage discrètes par enclenchement élastique, un nombre croissant de dents ou de crans (6, 6') venant mutuellement en prise au fur et à mesure que le montant considéré (3) se rapproche de sa position redressée.

4. Dispositif selon l'une quelconque des revendications 1 à 3, **caractérisé en ce que** l'un au moins des deux moyens complémentaires coopérants (2 et 2') comporte une pièce dentée ou cranté mobile (7) et **en ce que** les dents ou crans (6, 6') de chacun des deux moyens mutuellement coopérants (2 et 2') présentent des formes triangulaires définissant, d'une part, au moins deux flancs inclinés (8) destinés à venir en appui contre les flancs inclinés (8) opposés respectifs des dents ou crans (6', 6) de l'autre moyen (2 ou 2') et, d'autre part, au moins deux flancs (8') sensiblement droits ou verticaux destinés à venir en appui contre les flancs droits ou verticaux (8') opposés respectifs des dents ou crans (6', 6) de l'autre moyen (2 ou 2'), ce lorsque lesdits deux moyens complémentaires (2 et 2') sont mutuellement coopérants avec engagement réciproque dans une position d'encliquetage sous sollicitation élastique, la totalité des flancs (8, 8') des dents ou crans (6, 6') de chacun des moyens (2 et 2') étant en appui intime sur les flancs (8, 8') des dents ou crans (6, 6') de l'autre moyen (2' ou 2) de l'autre moyen (2' ou 2) en position redressée du montant (3) concerné.

5. Dispositif selon l'une quelconque des revendications 1 à 4, **caractérisé en ce que** le moyen coopérant (2') solidaire du montant (3) comporte une pièce (7) mobile en translation dans la direction longitudinale (X) de ce montant (3), qui porte, à son extrémité dirigée vers l'autre moyen (2) en position redressée dudit montant (3), plusieurs dents (6') et qui est sollicitée élastiquement vers cet autre moyen (2) et **en ce que** le second moyen (2) est rapporté de manière fixe ou formé sur une extension ou un prolongement vertical(e) (9) d'un coin de l'embase (5), avec des dents (6) qui sont dirigées vers le moyen (2') solidaire du montant (3) considéré en position redressée et présentent une disposition inversée par rapport à celle des dents (6') de la pièce mobile (7) du moyen (2') solidaire du montant (3).

6. Dispositif selon l'une quelconque des revendications 1 à 4, **caractérisé en ce que** le moyen (2) solidaire de l'embase (5) comporte une pièce (7) qui est montée mobile en translation sur un prolongement ou une extension vertical(e) (9) d'un coin de ladite embase (5), qui porte plusieurs dents (6) à son extrémité dirigée vers l'autre moyen coopérant (2') solidaire du montant (3) concerné, en position redressée de ce dernier, et qui est sollicitée élastiquement en direction de ce moyen (2) et **en ce que** cet autre moyen coopérant (2') est rapporté de manière fixe ou formé sur le montant (3) concerné, avec des dents (6') dirigées vers la pièce mobile (7) du moyen (2) solidaire de l'embase (5) en position redressée du montant (3) et présentant une disposition inversée par rapport à celle des dents (6) de ladite pièce mobile (7).

7. Dispositif selon l'une quelconque des revendications 5 et 6, **caractérisé en ce que** le prolongement ou l'extension (9) de l'embase (5) comportant l'un (2) des deux moyens complémentaires coopérants (2, 2') se présente sous la forme d'une portion de profilé à section en U dans laquelle le montant (3) concerné est assujetti par l'intermédiaire d'une liaison pivot (10), les ailes (9', 9") opposées du profilé à section en U (9) étant dirigées ou s'étendant parallèlement à l'un des côtés de l'embase (5) et ledit moyen (2) étant rapporté ou formé sur l'aile intérieure (9") de ladite portion (9) de profilé à section en U.

8. Dispositif selon la revendication 7, **caractérisé en ce que** les dents (6) du moyen (2) solidaire de l'embase (5) sont découpés dans le bord supérieur de l'aile intérieure (9") de la portion (9) de profilé à section en U formant un prolongement ou une extension de l'embase (5).

9. Dispositif selon l'une quelconque des revendications 2 à 8, **caractérisé en ce que** la pièce mobile (7) est pourvue d'un organe d'entraînement (11) pouvant être actionné par un opérateur, par exemple avec son pied ou sa main, et permettant de déplacer ladite pièce (7) à l'encontre de sa sollicitation élastique, en particulier pour l'extraire d'une position d'encliquetage et désengager ses dents (6, 6') des dents (6', 6) du moyen complémentaire coopérant (2, 2') fixe, et notamment autoriser le montant (3) concerné à être pivoté en direction de la position repliée.

10. Dispositif selon l'une quelconque des revendications 2 à 9, **caractérisé en ce que** le moyen (2 ou 2') comportant la pièce mobile (7) consiste en un manchon, formé par repliement ou rapporté au niveau du montant (3) ou de l'embase (5), dans lequel est monté coulissant un corps allongé (7') terminé par une tête (7") dentée, qui forment ensemble ladite pièce mobile (7), un organe élastique (13) du type ressort sollicitant ledit corps (7') dans une position de coulissement extrême.

11. Conteneur à embase en forme de palette et à montants rabattables ou repliables, éventuellement ensemble avec des portions de parois latérales dudit conteneur, ce conteneur comportant quatre montants situés au niveau et s'étendant à partir des quatre coins ou angles de ladite embase, conteneur **caractérisé en ce qu'**à chaque montant est associé un dispositif de verrouillage (1) selon l'une quelconque des revendications 1 à 10.

## Claims

1. Locking device that is removable in the straightened position of a fold-down or collapsible upright, belonging to a container with planar-structured base and square or rectangular periphery, this container (4) being provided with four uprights (3) joined pivot-wise by their respective bottom ends with said base (5), each at a corner of the latter, and being able to be displaced by pivoting between a straightened position in which the uprights are positioned substantially perpendicularly to the plane of the base and a collapsed or folded-down position along a lateral edge of the base, in which these uprights are inclined towards the base or arranged parallel to the latter, possibly resting on said base by their free end, said locking device (1) consisting of two complementary means (2, 2') cooperating by mutual engagement to automatically immobilize or lock the upright with which it is associated, in the straightened position of this upright, one of said means being joined to the upright and the other of said means being joined to the base, said immobilization or locking being released by action on at least one of said two means,
device (1) **characterized in that** each complementary means (2, 2') comprises at least two teeth or notches (6, 6') providing by cooperation, according to their mutual engagement configuration, at least two distinct pivoting locked or immobilized positions for the upright (3) concerned, one of which corresponds to its straightened position and the other or others of which corresponds/correspond to one or more positions close to this straightened position, but offset towards the collapsed position of this upright (3).

2. Device according to Claim 1, **characterized in that** at least one of the two cooperating mutually complementary means (2, 2') includes a part (7) that is mobile relative to its support body (3 or 5) and bears teeth or notches (6, 6'), this mobile part (7) being elastically stressed towards a position in which its teeth or notches (6, 6.') automatically engage with or grip the teeth or notches (6', 6) of the other means (2', 2) when the upright (3) concerned arrives by pivoting close to its straightened position, the number of teeth or notches (6 and 6') mutually gripped increasing as said upright (3) approaches this straightened position, said number being maximum in the latter position.

3. Device according to any one of Claims 1 and 2, **characterized in that** the two cooperating mutually complementary means (2 and 2') together form a ratchet/ratchet-locking-type mechanism, the ratchet-forming means (2 or 2') presenting a part (7) that is mobile in translation relative to its support and bearing at least two teeth or notches (6 or 6') at its end directed towards the other means (2' or 2) and the latter complementary ratchet-locking-forming means (2' or 2) also bearing at least two teeth or notches (6' or 6), these two series of teeth or notches (6 and 6') being able to rotate relative to each other, with definition of a plurality of discrete detent positions by elastic engagement, an increasing number of teeth or notches (6, 6') being mutually gripped as the upright concerned (3) approaches its straightened position.

4. Device according to any one of Claims 1 to 3,
**characterized in that** at least one of the two cooperating complementary means (2 and 2') includes a mobile toothed or notched part (7) and **in that** the teeth or notches (6, 6') of each of the two mutually cooperating means (2 and 2') present triangular forms defining, on the one hand, at least two inclined edges (8) intended to bear against the respective opposing inclined edges (8) of the teeth or notches (6', 6) of the other means (2 or 2') and, on the other hand, at least two substantially straight or vertical edges (8') intended to bear against the respective opposing straight or vertical edges (8') of the teeth or notches (6', 6) of the other means (2 or 2'), when said two complementary means (2 and 2') are mutually cooperating with reciprocal engagement in a detent position under elastic stress, all of the edges (8, 8') of the teeth or notches (6, 6') of each of the means (2 and 2') bearing intimately on the edges (8, 8') of the teeth or notches (6, 6') of the other means (2' or 2) in the straightened position of the upright (3) concerned.

5. Device according to any one of Claims 1 to 4, **characterized in that** the cooperating means (2') joined to the upright (3) includes a part (7) that is mobile in translation in the longitudinal direction (X) of this upright (3), which bears, at its end directed towards the other means (2) in the straightened position of said upright (3), a number of teeth (6'), and which is elastically stressed towards this other means (2), and **in that** the second means (2) is fixedly added to or formed on a vertical extension or continuation (9) of a corner of the base (5), with teeth (6) that are directed towards the means (2') joined to the upright (3) concerned in the straightened position and present an arrangement that is reversed relative to that of the teeth (6') of the mobile part (7) of the means (2') joined to the upright (3).

6. Device according to any one of Claims 1 to 4, **characterized in that** the means (2) joined to the base (5) comprises a part (7) that is mounted mobile in translation on a vertical continuation or extension (9) of a corner of said base (5), which bears a number of teeth (6) at its end directed towards the other cooperating means (2') joined to the upright (3) concerned, in the straightened position of the latter, and which is elastically stressed towards this means (2), and **in that** this other cooperating means (2') is fixedly added to or formed on the upright (3) concerned, with teeth (6') directed towards the mobile part (7) of the means (2) joined to the base (5) in the straightened position of the upright (3) and presenting an arrangement that is reversed relative to that of the teeth (6) of said mobile part (7).

7. Device according to either of Claims 5 or 6, **characterized in that** the continuation or the extension (9) of the base (5) including one (2) of the two cooperating complementary means (2, 2') takes the form of a U-section profile portion in which the upright (3) concerned is fixed through the intermediary of a pivot link (10), the opposite wings (9', 9") of the U-section profile (9) being directed or extending parallel to one of the sides of the base (5) and said means (2) being added to or formed on the bottom wing (9") of said U-section profile portion (9).

8. Device according to Claim 7, **characterized in that** the teeth (6) of the means (2) joined to the base (5) are cut in the top edge of the bottom wing (9") of the U-section profile portion (9) forming a continuation or an extension of the base (5).

9. Device according to any one of Claims 2 to 8, **characterized in that** the mobile part (7) is provided with a driving member (11) that can be actuated by an operator, for example with his foot or hand, and making it possible to displace said part (7) against its elastic stress, in particular to extract it from a detent position and disengage its teeth (6, 6') from the teeth (6', 6) of the fixed cooperating complementary means (2, 2'), and in particular allow the upright (3) concerned to be pivoted towards the collapsed position.

10. Device according to any one of Claims 2 to 9, **characterized in that** the means (2 or 2') comprising the mobile part (7) consists of a sleeve, formed by folding or added to the upright (3) or the base (5), in which is mounted to slide an elongate body (7') terminated by a toothed head (7") which together form said mobile part (7), an elastic member (13) of the spring type stressing said body (7') into an extreme sliding position.

11. Container with base in palette form and with fold-down or collapsible uprights, possibly together with lateral wall portions of said container, this container comprising four uprights situated at and extending from the four corners or angles of said base, the container being **characterized in that** each upright has an associated locking device (1) according to any one of Claims 1 to 10.

## Patentansprüche

1. Vorrichtung zur lösbaren Verriegelung eines klappbaren oder faltbaren Pfostens in aufgerichteter Position gehörend zu einem Behälter, der ein Unterteil umfasst, das einen ebenen Aufbau und einen viereckigen oder rechteckigen Umfang aufweist und der Behälter (4) mit vier Pfosten (3) ausgestattet ist, die durch ihre jeweiligen unteren Endbereiche schwenkbar an den jeweiligen Ecken des Unterteils (5) gelagert sind und der Behälter schwenkbar beweglich ist, zwischen einer aufgerichteten Position, in der die Pfosten im Wesentlichen senkrecht zu dem Unterteil angeordnet sind, und einer gefalteten oder geklappten Position entlang der Längskante des Unterteils, in der die Pfosten in Richtung des Unterteils geneigt sind oder parallel zu diesem liegen und deren freier Endbereich ggf. auf diesem aufliegt und die Vorrichtung (1) zur Verriegelung zwei ergänzende Mittel (2, 2') umfasst, die gegenseitig zusammenwirken, um den zugehörigen Pfosten in aufgerichteter Position automatisch zu blockieren oder zu verriegeln, wobei eines der Mittel mit dem Pfosten und das andere der Mittel mit dem Unterteil in Verbindung steht und die Blockierung oder Verriegelung durch Einwirkung auf eines der wenigstens zwei Mittel gelöst werden kann, wobei die Vorrichtung (1)
**dadurch gekennzeichnet ist, dass**
jedes ergänzende Mittel (2, 2') mindestens zwei Zähne oder Hervorhebungen (6, 6') umfasst, die entsprechend ihres gegenseitig wirkenden Aufbaus durch das Ineinandergreifen wenigstens zwei Positionen zur Verriegelung oder Blockierung einer deutlichen Schwenkbewegung des jeweiligen Pfostens (3) ermöglichen, wobei eine Position der aufgerichteten Position des Pfostens entspricht und die andere oder anderen Positionen einer oder mehreren Positionen entsprechen, die dieser aufgerichteten Position nahe liegen, jedoch versetzt in Richtung der geklappten Position des Pfostens (3) sind.

2. Vorrichtung nach Anspruch 1,
**dadurch gekennzeichnet, dass**
wenigstens eines der zwei ergänzenden zusammenwirkenden Mittel (2, 2') ein Teil (7) umfasst, das im Bezug auf dessen Trägerkörper (3 oder 5) beweglich ist und Zähne oder Hervorhebungen (6, 6') aufweist und das bewegliche Teil (7) elastisch vorgespannt ist, in Richtung einer Position, in der die Zähne oder Hervorhebungen (6, 6') mit den Zähnen oder Hervorhebungen (6', 6) des anderen Mittels (2', 2) automatisch in Kontakt kommen oder ineinander greifen, wenn der jeweilige Pfosten (3) durch eine Schwenkbewegung in die Nähe seiner aufgerichteten Position gebracht wird und die Anzahl der Zähne oder Hervorhebungen (6 und 6'), die ineinander greifen, größer wird, je näher der Pfosten (3) an diese aufgerichtete Stellung, bis zur Maximalposition kommt.

3. Vorrichtung nach einem der Ansprüche 1 und 2,
**dadurch gekennzeichnet, dass**
die zwei zusammenwirkenden ergänzenden Mittel (2 und 2') zusammen einen Mechanismus nach einer Art Sperrklinke/Klinkwerk bilden, das Mittel (2 oder 2'), das die Sperrklinke bildet, ein im Bezug auf dessen Träger translatorisch bewegliches Teil (7) aufweist und wenigstens zwei Zähne oder Hervorhebungen (6 oder 6') an den Endbereichen umfasst, die in Richtung des anderen Mittels (2' oder 2) weisen und dieses ergänzende Mittel (2' oder 2) ein Klinkwerk bildet und ebenfalls wenigstens zwei Zähne oder Hervorhebungen (6' oder 6) umfasst, wobei die zwei Serien von Zähnen oder Hervorhebungen (6 und 6') relativ ineinander laufen können und durch eine Mehrzahl von Positionsrasterungen durch elastisches Einrasten definiert werden, wobei die Anzahl der Zähne oder Hervorhebungen (6, 6'), die ineinander greifen, größer wird, je näher der jeweilige Pfosten (3) in seine aufgerichtete Stellung kommt.

4. Vorrichtung nach einem der Ansprüche 1-3,
**dadurch gekennzeichnet, dass**
eines der mindestens zwei zusammenwirkenden ergänzenden Mittel (2 und 2') ein gezacktes oder gezahntes translatorisch bewegbares Teil (7) aufweist und die Zähne oder Hervorhebungen (6, 6') beider zusammenwirkenden Mittel (2 und 2') eine dreieckige Form aufweisen, die einerseits wenigstens zwei schräge Seiten (8) definiert, die auf den jeweiligen gegenüberliegenden schrägen Seiten (8) der Zähne oder Hervorhebungen (6', 6) des anderen Mittels (2 oder 2') aufliegen und andererseits wenigstens zwei im Wesentlichen gerade oder vertikale Seiten (8'), die auf den geraden oder vertikalen Seiten (8') der jeweiligen gegenüberliegenden Zähne oder Hervorhebungen (6', 6) des anderen Mittels (2 oder 2') aufliegen, wenn die zwei ergänzenden Mittel (2 und 2') in einer wechselseitigen Positionsrasterung durch elastische Vorspannung zusammenwirken und alle Seiten (8, 8') der Zähne oder Hervorhebungen (6, 6') aller Mittel (2 und 2') in einer aufgerichteten Position des jeweiligen Pfostens (3) formschlüssig auf den Seiten (8, 8') der Zähne oder Hervorhebungen (6, 6') des anderen Mittels (2' oder 2) aufliegen.

5. Vorrichtung nach einem der Ansprüche 1 - 4,
**dadurch gekennzeichnet, dass**
das zusammenwirkende Mittel (2'), das mit dem Pfosten (3) in Verbindung steht, ein in Längsrichtung (X) des Pfostens (3) translatorisch bewegliches Teil (7) umfasst, das an dem Endbereich, der bei aufgerichteter Position des Pfostens (3) in Richtung des anderen Mittels (2) weist, mehrere Zähne (6') aufweist und das in Richtung des anderen Mittels (2) elastisch vorgespannt ist und dass das zweite Mittel (2) fest angebracht ist oder auf einer vertikalen Erweiterung oder Verlängerung (9) einer Ecke des Unterteils (5) gebildet ist und Zähne (6) aufweist, die bei aufgerichteter Position des Pfostens in Richtung des Mittels (2') weisen, das mit dem jeweiligen Pfosten (3) in Verbindung steht und die eine umgekehrte Anordnung aufweisen, im Bezug auf die Anordnung der Zähne (6') des beweglichen Teils (7) des Mittels (2'), das mit dem Pfosten (3) in Verbindung steht.

6. Vorrichtung nach einem der Ansprüche 1 - 4,
**dadurch gekennzeichnet, dass**
das Mittel (2), das in Verbindung mit dem Unterteil (5) steht, ein Teil (7) umfasst, das translatorisch bewegbar auf eine vertikale Verlängerung oder Erweiterung (9) einer Ecke des Unterteils (5) montiert ist und das an dem Endbereich, der in Richtung des anderen zusammenwirkenden Mittels (2') weist, das mit dem jeweiligen Pfosten (3) in Verbindung steht, bei aufgerichteter Position des Pfostens, mehrere Zähne (6) aufweist und das elastisch in Richtung des Mittels (2) vorgespannt ist und dass das andere zusammenwirkende Mittel (2') fest angebracht oder auf dem jeweiligen Pfosten (3) gebildet ist und Zähne (6') aufweist, die, bei aufgerichteter Position des Pfostens (3), in Richtung des beweglichen Teils (7) des Mittels (2), das in Verbindung mit dem Unterteil (5) steht, weisen und die eine umgekehrte Anordnung im Bezug auf die Zähne (6) des beweglichen Teils (7) aufweisen.

7. Vorrichtung nach einem der Ansprüche 5 oder 6,
**dadurch gekennzeichnet, dass**
die Verlängerung oder Erweiterung (9) des Unterteils (5), die eines (2) der zwei ergänzenden zusammenwirkenden Mittel (2, 2') umfasst, in Form eines Teils eines U-förmigen Querschnittprofils ausgebildet ist, an welchem der jeweilige Pfosten (3) mittels einer Drehverbindung (10) gelagert ist und Schenkel (9', 9"), die dem U-förmigen Querschnittprofil (9) gegenüberliegen, in Richtung einer der Seiten des Unterteils (5) weisen oder sich parallel zu einer der Seiten des Unterteils (5) erstrecken und das Mittel (2) befestigt ist oder auf dem inneren Schenkel (9") des Teils (9) des U-förmigen Querschnittprofils gebildet ist.

8. Vorrichtung nach Anspruch 7,
**dadurch gekennzeichnet, dass**
die Zähne (6) des Mittels (2), das mit dem Unterteil (5) in Verbindung steht, aus der oberen Seite des inneren Schenkels (9") des Teils (9) des U-förmigen Querschnittprofils, das eine Verlängerung oder Erweiterung des Unterteils (5) bildet, ausgeschnitten werden.

9. Vorrichtung nach einem der Ansprüche 2 - 8,
**dadurch gekennzeichnet, dass**
das bewegliche Teil (7) mit einem Antriebsorgan (11) ausgestattet ist, das durch eine Bedienungsperson, z. B. durch deren Fuß oder Hand, betätigt werden kann, und somit eine Bewegung des Teils (7) entgegen der elastischen Vorspannung ermöglicht wird, insbesondere um dieses aus einer Einrastposition und dessen Zähne (6, 6') aus den Zähnen (6', 6) des festen ergänzenden zusammenwirkenden Mittels (2, 2') zu lösen und insbesondere eine Schwenkbewegung des jeweiligen Pfostens (3) in Richtung der geklappten Position zu ermöglichen.

10. Vorrichtung nach einem der Ansprüche 2-9,
**dadurch gekennzeichnet, dass**
das bewegliche Teil (7) umfassende Mittel (2 oder 2') aus einem Stutzen besteht, der durch Faltung gebildet oder an dem Pfosten (3) oder dem Unterteil (5) angebracht ist, an welchem ein langgestreckter Körper (7') mit einem ein gezacktes Kopfteil (7") aufweisenden Endbereich verschiebbar montiert ist, wobei der langgestreckte Körper und das gezackte Kopfteil zusammen das bewegliche Teil (7) bilden sowie ein elastisches Organ (13) nach Art einer Feder vorgesehen ist, das den Körper (7') verschiebbar in einer Extremposition vorspannt.

11. Behälter, der ein Unterteil in Form einer Palette umfasst, sowie klappbare oder faltbare Pfosten, ggf. zusammen mit Teillängswandungen des Behälters, wobei der Behälter vier Pfosten umfasst, die an den vier Ecken oder Winkeln des Unterteils angeordnet sind und sich von diesen erstrecken, wobei der Behälter
**dadurch gekennzeichnet ist, dass**
an jedem Pfosten eine Vorrichtung zur Verriegelung (1) nach einem der Ansprüche 1 bis 10 angeordnet ist.
